# FASCICULE DE BREVET EUROPEEN

(11) **EP 0 060 748 B1**
(45) Date de publication et mention de la délivrance du brevet: **07.11.1984**
(21) Numéro de dépôt: 82400327.1
(22) Date de dépôt: 24.02.1982
(51) Int. Cl.: E05C 17/20

(54) **Dispositif d'arrêt, notamment pour porte de véhicule automobile**
Festhalteeinrichtung, insbesondere für Fahrzeugtür
Holding device, especially for holding a car door in an open position

(30) Priorité: 13.03.1981 FR 8105043
(43) Date de publication de la demande: 22.09.1982
(73) Titulaire: PAUMELLERIE ELECTRIQUE Société dite:, F-19600 Larche (FR)
(72) Inventeur: Guionie, Paul, F-19600 Larche (FR); Roudier, René, F-19100 Brive (FR)
(74) Mandataire: Lavoix, Jean

## Description

La présente invention a pour objet un dispositif d'arrêt pour porte pivotante, notamment pour porte de véhicule automobile, comportant un bras destiné à être monté pivotant sur l'une des parties constituées par la porte et par le montant fixe sur lequel la porte est montée, ce bras ayant la forme d'une lame, au contact des deux bords opposés de laquelle sont appliqués deux galets dont l'un est fixe et l'autre, mobile, est soumis à une action élastique qui crée une pression de contact entre chacun des deux galets et le bras, ce dernier étant pourvu d'un cran d'arrêt pour la retenue du galet fixe dans la position d'ouverture de la porte.

Dans les dispositifs d'arrêt de porte connus de ce type (voir notamment FR-A-2478 177; FR-A-2 439 285 ; FR-A-1 601 092 ; et FR-A-1 133 128) les galets utilisés sont des galets pleins qui, étant soumis à une usure d'autant moins évitable qu'ils ne sont pas à l'abri de la poussière et des intempéries, exigent un graissage périodique, faute duquel le dispositif d'arrêt deviendrait inopérant au bout d'un temps relativement court.

Le but de l'invention est en conséquence de proposer un dispositif d'arrêt de porte qui puisse avoir une longue durée de vie sans qu'un graissage soit nécessaire.

Ce but est atteint, suivant l'invention, par une disposition suivant laquelle chaque galet se compose de deux bagues cylindriques emboîtées l'une dans l'autre, qui comportent chacune à l'une de leurs extrémités une collerette plane orientée radialement vers l'extérieur, la collerette de la bague interne ayant une dimension radiale telle qu'elle fait saillie sur la surface cylindrique de la bague externe et qu'ainsi un contact glissant peut s'établir, non seulement radialement entre les deux bagues, mais encore axialement entre les collerettes et les faces externes respectives du bras.

Du fait de la présence de deux bagues, si l'une d'elles est bloquée dans son mouvement de rotation, en raison par exemple d'un grippage, l'autre bague assure la rotation sans que soit perturbée la fonction du dispositif. De plus le guidage latéral du bras articulé, au contact de la face interne des collerettes des bagues respectives, empêche tout frottement de ce bras avec des éléments adjacents de la ferrure tels que des flancs ou branches entre lesquelles les galets sont éventuellement montés. Avec de tels éléments adjacents le contact s'établit exclusivement par la face externe des collerettes.

Les deux bagues sont avantageusement munies d'un revêtement de surface en un vernis de glissement, fait d'une matière à faible coefficient de frottement, tel que le polytétrafluoroéthy- lène.

Des essais d'endurance, conduits dans des conditions normales d'utilisation pratique sur un dispositif d'arrêt de porte comportant des galets composés de deux bagues munies d'un vernis de glissement, dépourvues de graissage ont permis d'obtenir après 50 000 alternances du bras articulé un fonctionnement satisfaisant du dispositif, ce qui constitue une performance remarquable si l'on observe que dans les mêmes conditions il n'a pas été possible d'aller au-delà de 5 000 alternances avec des galets pleins classiques.

L'invention sera explicitée au cours de la description qui va suivre, en se référant au dessin annexé, dans lequel :
la figure 1 est une vue en coupe verticale d'un dispositif d'arrêt de porte comportant un bras articulé et deux galets appuyés sur les bords respectifs du bras ;
les figures 2, 3 et 4 sont des vues de profil, en plan et en élévation, d'une ferrure supportant les deux galets, qui est fixée sur le montant fixe par rapport auquel la porte est montée pivotante ;
la figure 5 est une vue en coupe, montrant le mode d'exécution des galets, qui se composent chacun de deux bagues glissantes.

Sur ces figures l'invention est représentée dans son application à une porte de véhicule, mais il est bien évident que le dispositif d'arrêt peut être utilisé pour d'autres organes de fermeture pivotants du véhicule, tels que le capot du moteur, le coffre, un hayon ou analogue, ou même dans d'autres types de dispositif, par exemple pour des couvercles d'appareils ménagers, de valises, de coffres et autres. Le terme « porte est employé ici dans un sens très large pour désigner ces divers organes de fermeture pivotants.

La figure 1 représente un montant de carrosserie 1 sur lequel la porte avant gauche 3 est articulée au moyen de charnières dont l'axe 2 passe à travers deux charnons 5, fixés respectivement sur le montant 1 et sur la porte 3. Cette dernière est retenue en position d'ouverture par un dispositif d'arrêt qui comporte un bras 4 en forme de lame plate, dont l'une des extrémités est munie d'un trou 6 à travers lequel est engagé un axe d'articulation 7, parallèle à l'axe 2 et solidaire d'une chape 8 fixée à la porte 3. A proximité de cette extrémité le bras 4 comporte sur son bord avant 4a un cran d'arrêt 9 dans lequel peut être engagé, en position de fin d'ouverture, un galet 12 porté par une ferrure 14 solidarisée au moyen de boulons 16 avec l'une des parties en tôle 1a constituant le montant 1 que traverse le bras 4. Le bord avant 4a du bras 4 est pressé contre le galet 12, qui est fixe, par un galet antagoniste 13, également porté par la ferrure 14 et sollicité par un couple élastique au contract du bord arrière 4b du bras 4.

La ferrure 14 se présente sous la forme générale d'une platine définie par deux larges ailes planes 17, dont la forme est approximativement celle d'un quadrilatère, qui sont appliquées sur la tôle 1a et sont perforées en 17a pour permettre le passage des boulons de fixation 16. Les deux ailes 17 s'étendent symétriquement de part et d'autre d'une portion centrale 15 en forme de U, obtenue par pliage, dont les deux branches planes 18, perpendiculaires aux ailes et uniformément espacées du plan de symétrie XX, servent au montage de deux axes 19, 21, dont l'un supporte à rotation le galet fixe 12 et dont l'autre dépasse largement les branches de l'U 15 en formant deux prolongements 27 qui s'étendent au droit des ailes 17 respectives et autour de chacun desquels est engagé un enroulement hélicoïdal 28, dont l'extrémité libre est ancrée au contact d'un rebord en équerre 29 de l'aile 17 correspondante, et qui fait partie d'un ressort de torsion 31 dont la partie centrale forme un étrier 32 reliant, par l'élément transversal 30, les extrémités adjacentes des deux enroulements. Sur l'élément transversal 30 est monté rotatif le galet 13, qui est ainsi soumis directement au couple élastique produit par le ressort 31.

La traverse 26 de la portion centrale 15 en forme de U est à peu près perpendiculaire aux ailes 17 et est située en position marginale par rapport à elles, de sorte que le bras 4 peut se déplacer entre les branches 18 sans qu'il y ait interférence avec la traverse 26 dont il est constamment espacé.

Suivant l'invention, et comme le montre à plus grande échelle la figure 5, chacun des galets 12, 13 se compose de deux bagues cylindriques 46, 47, en acier traité, qui comportent chacune à l'une de leurs extrémités une collerette plane 56, 57 orientée radialement vers l'extérieur, et qui sont emboîtées l'une dans l'autre. La dimension radiale de la collerette 56 de la bague interne 46 est telle qu'elle fait saillie sur la surface cylindrique de la bague externe 47. Les deux bagues ont donc un contact glissant, radialement, entre leurs surfaces cylindriques adjacentes et peuvent, le cas échéant, avoir aussi un contact glissant axialement, entre l'extrémité dépourvue de collerette de la bague externe 47 et la collerette 56 de la bague interne. Un revêtement 58 en polytétrafluo- roéthylène, ou en une autre matière à faible coefficient de frottement, est appliqué superficiellement sur les deux bagues 46, 47, pour améliorer les caractéristiques de glissement non seulement entre les deux bagues, mais encore entre la bague interne 46 et l'axe 19, ou l'élément 30, et entre les collerettes 56, 57 et, d'une part, les faces internes 18a, 18b des branches 18 de la ferrure 14, d'autre part, les faces latérales 4c, 4d du bras articulé 4.

Sous l'action du couple exercé par la traverse 30 du ressort 31 les deux galets 12 et 13 sont appliqués sous pression au contact des bords 4a, 4b du bras 4. Dans la position de fermeture, non représentée, les deux galets sont appuyés sur une partie rectiligne des bords 4a, 4b, de sorte que le couple à exercer pour ouvrir la porte est très faible. Vers la fin de la course d'ouverture les galets 12, 13 doivent franchir respectivement le bossage à profil anguleux 10 formé sur le bord 4a et la zone 11 à courbure convexe du bord 4b, avant que le galet 12 tombe finalement dans le cran d'arrêt 9 qui le retient positivement, par son flanc terminal 9a, comme représenté à la figure 1. Pour fermer la porte à partir de cette position de pleine ouverture, il est nécessaire d'exercer un couple relativement important à l'encontre de la retenue exercée par la rampe adjacente 10a, du bossage 10.

Les galets 12,13, à double bague 46, 47 ont été représentés et décrits comme parties de l'exemple particulier de dispositif d'arrêt de porte, qui fait l'objet du brevet FR-A-2 478 177. Il va de soi que ces galets à double bague peuvent être utilisés dans tout dispositif d'arrêt de porte comportant un bras articulé, sur les bords duquel sont appliqués deux galets antagonistes, auquel cas les faces internes des collerettes 56, 57 ont avec les faces latérales du bras un contact glissant avec un frottement réduit, du fait que les collerettes subissent un mouvement de rotation sous l'effet du déplacement du bras.

La constitution proposée par l'invention est particulièrement avantageuse lorsque chaque galet est monté entre deux surfaces planes parallèles, contre lesquelles les faces externes des collerettes 56, 57 ont un contact glissant. C'est ainsi que les galets suivant l'invention peuvent être appliqués au dispositif d'arrêt de porte décrit dans le brevet FR-A-2 439 285.

## Revendications

1. Dispositif d'arrêt pour porte pivotante (3), comportant un bras (4) destiné à être monté pivotant sur l'une des parties constituées par la porte (3) et par le montant fixe (1) sur lequel la porte est montée, ce bras (4) ayant la forme d'une lame, au contact des deux bords opposés de laquelle sont appliqués deux galets (12, 13) portés par une ferrure (14) destinée à être fixée sur l'autre partie, dont l'un est fixe et dont l'autre, mobile, est soumis à une action élastique qui crée une pression de contact entre chacun des deux galets (12, 13) et le bras (14), ce dernier étant pourvu d'un cran d'arrêt (9) pour la retenue du galet fixe (12) dans la position d'ouverture de la porte, caractérisé en ce que chaque galet (12, 13) se compose de deux bagues cylindriques (46, 47) emboîtées l'une dans l'autre, qui comportent chacune à l'une de leurs extrémités une collerette plane (56, 57) orientée radialement vers l'extérieur, la collerette (56) de la bague interne (46) ayant une dimension radiale telle qu'elle fait saillie sur la surface cylindrique de la bague externe (47) et qu'ainsi un contact glissant peut s'établir, non seulement radialement. entre les deux bagues, mais encore axialement entre les collerettes (56, 57) et les faces externes respectives (4c, 4d) du bras (4).

2. Dispositif suivant la revendication 1, caractérisé en ce que les deux bagues (46, 47) sont munies d'un revêtement (58) en une matière à faible coefficient de frottement.

3. Dispositif suivant l'une des revendications 1 et 2, caractérisé en ce que les faces externes des collerettes (56, 57) sont destinées à venir en contact glissant avec les faces internes (18a, 18b) de branches planes (18) portées par la ferrure (14), que traversent les axes (19, 21).

## Claims

1. A stop device for a pivotable door (3) comprising an arm (4) for pivotally mounting on one of the parts constituted by the door (3) and by the fixed post (1) on which the door is mounted, this arm (4) having the shape of a strip having two opposed edges in contact with which are applied two rollers (12, 13) carried by a member (14) adapted to be fixed on the other part, one of the rollers being fixed and the other roller being movable and subjected to a resiliently yieldable action which creates a pressure of contact between each of the two rollers (12, 13) and the arm (4), the latter being provided with a stop step (9) for retaining the fixed roller (12) in the open position of the door, characterised in that each roller (12, 13) comprises two cylindrical rings (46, 47) which are fitted one inside the other and include at one of their ends a planar radially outwardly extending flange (56, 57), the flange (56) of the inner ring (46) having a such radial dimension that it projects from the cylindrical surface of the outer ring (47) and a sliding contact can thus be established, not only radially between the two rings, but also axially between the flanges (56, 57) and the respective outer surfaces (4c, 4d) of the arm (4).

2. A device according to claim 1, characterised in that the two rings (46, 47) are provided with a coating (58) of a material having a low coefficient of friction.

3. A device according to one of the claims 1 and 2, characterised in that the outer surfaces of the flanges (56, 57) are adapted to come into sliding contact with the inner surfaces (18a, 18b) of planar branches (18) carried by the member (14) which the pins (19, 21) extend through.

## Patentansprüche

1. Anhaltevorrichtung für eine Schwenktür (3), mit einem Arm (4), welcher schwenkbar an einem der durch Tür (3) und durch feststehende Stütze (1), an der die Tür angebracht ist, gebildeten Teile angebracht ist, wobei der Arm (4) die Form einer Klinge hat, welche an zwei gegenüberliegenden Rändern durch zwei auf einem am anderen der Teile befestigten Beschlag (14) sitzende Rollen (12, 13) berührt wird, von denen die eine feststehend und die andere, bewegliche, einer elastischen Wirkung unterworfen ist, welche einen Berührdruck zwischen jeder der beiden Rollen (12, 13) und dem Arm (4) hervorruft, wobei letzterer mit einer Raste (9) zur Aufnahme der feststehenden Rolle (12) in Öffnungsstellung der Tür versehen ist, dadurch gekennzeichnet, daß sich jede Rolle (12, 13) aus zwei ineinandergefügten zylindrischen Ringen (46, 47) zusammensetzt, von denen jeder an einem seiner Enden einen radial nach außen gerichteten flachen Bund (56, 57) aufweist, wobei der Bund (56) des inneren Rings (46) eine derartige radiale Abmessung hat, daß er über die zylindrische Fläche des äußeren Rings (47) vorspringt und so sich ein Gleitkontakt nicht nur radial zwischen den beiden Ringen, sondern auch axial zwischen den Bunden (56, 57) und den betreffenden äußeren Flächen (4c, 4d) des Arms (4) einstellen kann.

2. Vorrichtung nach Anspruch 1, dadurch gekennzeichnet, daß die beiden Ringe (46, 47) mit einer Umkleidung (58) aus einem Material mit geringem Reibungskoeffizienten versehen sind.

3. Vorrichtung nach einem der Ansprüche 1 und 2, dadurch gekennzeichnet, daß die Außenflächen der Bunde (56, 57) mit den Innenflächen (18a, 18b) von auf dem Beschlag (14) sitzenden ebenen Schenkeln (18), welche die Achsen (19, 21) queren, in Gleitberührung kommend vorgesehen sind.
